# FASCICULE DE BREVET EUROPEEN

(11) **EP 1 705 307 B1**
(45) Date de publication et mention de la délivrance du brevet: **21.07.2010**
(21) Numéro de dépôt: 06356018.9
(22) Date de dépôt: 21.02.2006
(51) Int. Cl.: E04D 13/00, E04D 13/17

(54) **Dispositif de closoir pour sous-toiture permettant la ventilation**
Traufseitiger Verschluss mit Durchlüftung
Ventilated eaves closure

(30) Priorité: 04.03.2005 FR 0502181
(43) Date de publication de la demande: 27.09.2006
(73) Titulaire: ACHARD ET CIE, 69730 Genay (FR)
(72) Inventeur: Coeuru, Christophe, 07210 Chomerac (FR)
(74) Mandataire: Thibault, Jean-Marc

(56) Documents cités:
- FR-A- 2 551 123
- FR-A- 2 800 773
- GB-A- 2 145 131
- US-A1- 2003 005 649
- US-A1- 2004 003 547

## Description

La présente invention a trait au domaine de la construction ou de la rénovation de bâtiment, et s'intéresse plus particulièrement à un dispositif de closoir pour sous-toiture, visant à protéger des combles sous toiture contre des rongeurs en tous genres, termites et autres animaux nuisibles.

Les toitures sont souvent réalisées avec des plaques de support de tuiles, dites plaques sous tuiles, de forme ondulée, réputées pour être robustes, ingélives, imputrescibles, incombustibles, économiques à l'achat et à l'entretien, etc.

La sous-face des plaques sous tuiles délimite alors, avec l'arasement d'un mur de façade, des ouvertures en forme de "creux d'onde" qui assurent un passage d'air de ventilation naturelle permettant d'éviter la condensation de vapeur d'eau sous les plaques sous tuiles.

Il est connu de calfeutrer ces creux d'ondes au moyen d'un dispositif de closoir pour sous-toiture qui comporte un grillage souple mais résistant, à mailles suffisamment étroites pour empêcher le passage des animaux, et épousant la forme des creux d'ondes de façon à les obturer tout en autorisant la ventilation de la sous-toiture.

Le document US 2003/005649 A1 décrit une réalisation de dispositif de closoir, placé directement sous des tuiles de toiture, et formé par un grillage avec un bord inférieur plié rectiligne et avec un bord supérieur plié et de forme ondulée, qui sur toute la longueur du closoir donc en tout point de ses ondulations reste distant du bord inférieur. Les bords inférieur et supérieur sont, comme le reste du closoir, réalisés en grillage. Le bord supérieur ondulé est plié vers le bas et n'assure pas un contact de surface avec les tuiles.

Ce dispositif de closoir vise à empêcher les nuisances sonores et les difficultés d'isolation provoquées par des animaux nuisibles se nichant et proliférant dans la laine de verre ou autre matériau isolant les combles sous toiture.

Or, la forme ou les dimensions des ondulations des plaques sous tuile peuvent fluctuer sensiblement d'une référence à une autre, voire pour une même référence, de sorte que le dispositif de closoir est difficile à positionner et n'épouse pas exactement la forme des creux d'ondes, si bien qu'il se forme des interstices entre la sous-face des plaques et le closoir par lesquels des animaux peuvent s'introduire dans les combles.

La présente invention vise à éviter cet inconvénient en proposant un dispositif de closoir pour sous-toiture, simple et peu onéreux, dont la pose soit facile et qui empêche véritablement le passage des animaux, malgré d'éventuelles variations de forme et de dimensions des ondulations des plaques sous tuile.

A cet effet, l'invention a pour objet un dispositif de closoir pour sous-toiture tel que présenté ci-dessus, et dans lequel le grillage est délimité par une bande souple inférieure, rectiligne et prévue pour reposer horizontalement sur l'arasement du mur, et par une bande souple supérieure ondulée, bande souple inférieure et la bande souple supérieure étant de même largeur, la bande supérieure ondulée étant prévue pour entrer en contact avec la sous-face des plaques de support de tuile, et la bande inférieure et les parties basses des ondulations de la bande supérieure étant jointives, par exemple soudées l'une à l'autre.

Ainsi, la bande souple supérieure compense les variations de forme et de dimensions des ondulations des plaques sous tuile, tandis que la bande souple inférieure facilite le positionnement du closoir en lui autorisant un léger jeu, de l'ordre de quelques millimètres, tant en direction longitudinale que transversale, par rapport à l'arasement du mur.

Les parties jointives entre les bandes inférieure et supérieure sont avantageusement ruptibles, par exemple au moyen d'un outil adéquat, afin de permettre à un utilisateur de moduler la longueur du closoir.

Dans une forme de réalisation envisageable, le grillage et la bande inférieure sont métalliques. La bande inférieure métallique est assez fine pour être à la fois souple et suffisamment résistante pour assurer la tenue et la rigidité du dispositif.

Le grillage et la bande inférieure sont par exemple deux parties d'une même bande métallique dont un côté a été découpé puis ajouré pour former le grillage, et dont un autre côté a été plié à l'équerre pour former la bande inférieure.

La bande supérieure peut également être métallique, par exemple soudée au grillage de sorte que le grillage et les bandes inférieure et supérieure ne forment qu'une seule pièce.

La bande supérieure peut aussi être réalisée en une matière synthétique, notamment du polychlorure de vinyle ou une matière de type caoutchoutique.

En ce cas, la bande supérieure contient avantageusement un additif chimique répulsif apte à repousser les animaux nuisibles tels que rongeurs, insectes, etc.

De toute façon, l'invention sera mieux comprise à la lecture de la description qui suit en référence au dessin schématique annexé représentant un exemple de réalisation de ce dispositif de closoir pour sous-toiture.
La figure 1 est une vue en coupe longitudinale de ce dispositif de closoir pour sous-toiture.
La figure 2 est une vue en coupe selon II-II de la figure 1.
La figure 3 est une vue analogue à la figure 1 du dispositif de closoir en utilisation.
La figure 4 est une vue en coupe selon IV-IV de la figure 3.

Comme l'indiquent notamment les figures 1 et 2, le dispositif de closoir pour sous-toiture comprend un grillage métallique souple 3 réalisé sous la forme d'une bande de tôle fine ajourée en acier galvanisé.

Le maillage du grillage métallique souple 3 est suffisamment étroit, ici inférieur ou égal à 0,6 mm, pour éviter le passage des animaux et insectes tout en permettant une ventilation naturelle de la sous-toiture.

Un premier côté de cette bande de tôle ajourée est soudé à une bande métallique 1 porteuse, disposée dans un plan perpendiculaire au plan du grillage 3.

La soudure est réalisée selon un axe longitudinal médian de la bande porteuse 1 (voir figure 2). La bande métallique porteuse 1 est assez fine pour être à la fois souple et résistante.

L'autre côté du grillage 3, à l'opposé de la bande porteuse 1, est découpé de façon à former des ondulations sur toute la longueur du grillage 3.

Une bande obturante souple 2, réalisée en une matière synthétique, ici du polychlorure de vinyle plastifié, est fixée sur le côté ondulé du grillage 3, sur une même longueur que la bande porteuse 1.

La bande obturante 2 est disposée perpendiculairement au plan du grillage 3 et forme des ondulations 4 au même titre que le côté ondulé du grillage 3. La bande obturante souple 2 présente, sur chaque partie haute des ondulations 4, une double lèvre de fixation (non représentée) dans laquelle vient s'enchâsser le côté ondulé du grillage 3.

Les bandes obturante 2 et porteuse 1 sont ici de même largeur (voir figure 2), et possèdent des parties jointives 6 au niveau des parties basses 5 des ondulations 4 de la bande obturante 2. La bande porteuse 1 comporte, au niveau de chacune de ces parties jointives 6, deux pattes de fixation flexibles (non représentées) prévues pour être repliées en regard l'une de l'autre sur la bande obturante 2 afin de maintenir cette dernière.

Comme il ressort des figures 3 et 4, la bande porteuse 1 est prévue pour reposer horizontalement sur l'arasement d'un mur maçonné 7 d'une maison, neuve ou ancienne, et constitue la partie inférieure du dispositif de closoir, lequel est pris en étau entre l'arasement du mur 7 et une plaque 8 de support de tuiles canal.

La souplesse de la bande porteuse 1 facilite le positionnement du closoir en lui autorisant un léger jeu, de l'ordre de quelques millimètres, tant en direction longitudinale que transversale (de gauche à droite ou vice-versa, sur la figure 4), par rapport à l'arasement du mur 7.

La bande obturante 2 est ondulée pour assurer, sur toute sa longueur, un contact avec la sous-face de la plaque 8.

La souplesse de la bande 2 compense les éventuelles variations de forme et de dimensions des ondulations des plaques sous tuile 8, de sorte qu'aucun espace libre ou interstice n'est laissé qui pourrait permettre le passage de rongeurs ou insectes nuisibles dans les combles sous toiture.

De plus, la bande obturante 2 contient un additif chimique répulsif pour repousser les rongeurs, termites et autres.

Dans un mode de réalisation avantageux non représenté, le grillage 3 et la bande porteuse 1 sont deux parties d'une bande d'acier galvanisé dont un côté a été découpé (pour former les ondulations) puis ajouré au laser pour former le grillage 3, et dont un autre côté a été plié à l'équerre pour former la bande porteuse 1 ainsi que ses pattes de fixation flexibles.

En ce cas, le dispositif de closoir se positionne, entre l'arasement du mur de façade 7 et la plaque sous tuile 8, avec la bande porteuse 1 disposée côté combles, derrière le grillage 3 en façade, afin d'éviter que des poussières provenant de l'extérieur s'accumulent dans le repli entre le grillage 3 et la bande porteuse 1.

Comme il va de soi, et comme il ressort de ce qui précède, l'invention ne se limite pas au seul exemple de réalisation décrit ci-dessus; elle en embrasse, au contraire, toutes les variantes de réalisation et d'application respectant le même principe, quelles que soient notamment la courbure, la hauteur ou la longueur des ondulations des plaques sous tuiles

## Revendications

1. Dispositif de closoir pour sous-toiture, destiné à calfeutrer des creux d'ondes existant entre l'arasement d'un mur de façade (7) et la sous-face de plaques (8) de support de tuiles, tout en permettant leur ventilation, et du type comportant un grillage souple (3) à mailles étroites apte à épouser la forme desdits creux d'ondes, le grillage (3) étant délimité par une bande souple inférieure (1), rectiligne et prévue pour reposer horizontalement sur l'arasement du mur (7, )et par une bande souple supérieure (2) ondulée, **caractérisé en ce que** la bande souple inférieure (1) et la bande souple supérieure (2) sont
de même largeur, la bande supérieure (2) ondulée étant prévue pour entrer en contact avec la sous-face des plaques (8) de support de tuiles, et **en ce que** la bande inférieure (1) et les parties basses (5) des ondulations (4) de la bande supérieure (2) sont jointives.

2. Dispositif de closoir pour sous-toiture selon la revendication 1, **caractérisé en ce que** les parties jointives (6) entre les bandes inférieure (1) et supérieure (2) sont ruptibles.

3. Dispositif de closoir pour sous-toiture selon la revendication 1 ou 2, **caractérisé en ce que** le grillage (3) et la bande inférieure (1) sont métalliques.

4. Dispositif de closoir pour sous-toiture selon la revendication 3, **caractérisé en ce que** le grillage (3) et la bande inférieure (1) sont deux parties d'une bande métallique dont un côté a été découpé puis ajouré pour former le grillage (3), et dont un autre côté a été plié à l'équerre pour former la bande inférieure (1).

5. Dispositif de closoir pour sous-toiture selon la revendication 3 ou 4, **caractérisé en ce que** la bande supérieure (2) est métallique.

6. Dispositif de closoir pour sous-toiture selon l'une des revendications 1 à 4, **caractérisé en ce que** la bande supérieure (2) est réalisée en une matière synthétique, notamment du polychlorure de vinyle ou une matière de type caoutchoutique.

7. Dispositif de closoir pour sous-toiture selon la revendication 6, **caractérisé en ce que** la bande supérieure (2) contient un additif chimique répulsif apte à repousser les animaux nuisibles.

## Claims

1. A roof-deck closer device for sealing the troughs of waves that exist between the last course of an exterior wall (7) and the underfaces of tile-support plates (8), while allowing them to be ventilated, and of the type comprising flexible netting (3) of narrow mesh suitable for matching the shape of said wave troughs, the netting (3) being defined by a bottom flexible strip (1) that is rectilinear and designed to rest horizontally on the last course of the wall (7) and by a wavy top flexible strip (2), the device being **characterized in that** the bottom flexible strip (1) and the top flexible strip (2) are of the same width, the wavy top strip (2) being designed to come into contact with the underfaces of the tile-support plates (8), and **in that** the bottom strip (1) and the bottom portions (5) of the undulations (4) of the top strip (2) touch one another.

2. A roof-deck closer device according to claim 1, **characterized in that** the touching portions (6) between the bottom and top strips (1, 2) are breakable.

3. A roof-deck closer device according to claim 1 or claim 2, **characterized in that** the netting (3) and the bottom strip (1) are made of metal.

4. A roof-deck closer device according to claim 3, **characterized in that** the netting (3) and the bottom strip (1) are two portions of a metal strip that has one side that is cut to shape, that has then been perforated to form the netting (3), and that has another side that has been folded at right angles to form the bottom strip (1).

5. A roof-deck closer device according to claim 3 or claim 4, **characterized in that** the top strip (2) is made of metal.

6. A roof-deck closer device according to any one of claims 1 to 4, **characterized in that** the top strip (2) is made of a synthetic material, in particular of polyvinyl chloride or of a rubbery type material.

7. A roof-deck closer device according to claim 6, **characterized in that** the top strip (2) contains a repulsive chemical additive suitable for repelling harmful animals.

## Patentansprüche

1. Abschlußvorrichtung für Unterdach, die dazu bestimmt ist, zwischen der Abgleichschicht einer Fassadenmauer (7) und der Unterseite von Ziegeltragplatten (8) vorhandene Wellentäler abzudichten und dabei deren Belüftung sicherzustellen, und vom Typ umfassend ein flexibles Gitter (3) mit engen Maschen, das geeignet ist, sich der Form der Wellentäler anzupassen, wobei das Gitter (3) durch einen flexiblen geradlinigen unteren Streifen (1), der vorgesehen ist, um auf der Abgleichschicht der Mauer (7) horizontal aufzuliegen, sowie durch einen flexiblen gewellten oberen Streifen (2) begrenzt ist, **dadurch gekennzeichnet, daß** der flexible untere Streifen (1) und der flexible obere Streifen (2) die gleiche Breite aufweisen, wobei der gewellte obere Streifen (2) vorgesehen ist, um mit der Unterseite der Ziegeltragplatten (8) in Kontakt zu gelangen, und daß der untere Streifen (1) und die unteren Teile (5) der Wellen (4) des oberen Streifens (2) fugendicht sind.

2. Abschlußvorrichtung für Unterdach nach Anspruch 1, **dadurch gekennzeichnet, daß** die fugendichten Teile (6) zwischen dem unteren Streifen (1) und dem oberen Streifen (2) durchbrechbar sind.

3. Abschlußvorrichtung für Unterdach nach Anspruch 1 oder 2, **dadurch gekennzeichnet, daß** das Gitter (3) und der untere Streifen (1) metallisch sind.

4. Abschlußvorrichtung für Unterdach nach Anspruch 3, **dadurch gekennzeichnet, daß** das Gitter (3) und der untere Streifen (1) zwei Teile eines Metallbandes sind, dessen eine Seite zugeschnitten, dann durchlocht wurde, um das Gitter (3) zu bilden, und dessen andere Seite winkelig gebogen wurde, um den unteren Streifen (1) zu bilden.

5. Abschlußvorrichtung für Unterdach nach Anspruch 3 oder 4, **dadurch gekennzeichnet, daß** der obere Streifen (2) metallisch ist.

6. Abschlußvorrichtung für Unterdach nach einem der Ansprüche 1 bis 4, **dadurch gekennzeichnet, daß** der obere Streifen (2) aus einem synthetischen Material, insbesondere Polyvinylchlorid, oder einem kautschukartigen Material gefertigt ist.

7. Abschlußvorrichtung für Unterdach nach Anspruch 6, **dadurch gekennzeichnet, daß** der obere Streifen (2) einen chemischen Abwehrzusatzstoff enthält, der geeignet ist, schädliche Tiere abzuwehren.
